# FASCICULE DE BREVET EUROPEEN

(11) **EP 0 567 780 B1**
(45) Date de publication et mention de la délivrance du brevet: **27.12.1995**
(21) Numéro de dépôt: 93104932.4
(22) Date de dépôt: 25.03.1993
(51) Int. Cl.: A63C 9/00

(54) **Dispositif interface d'un ski**
Ski mit Auflageplatte
Interface device on a ski

(30) Priorité: 17.04.1992 FR 9204963; 17.04.1992 FR 9204964
(43) Date de publication de la demande: 03.11.1993
(73) Titulaire: Salomon S.A., 74370 Metz-Tessy (FR)
(72) Inventeur: Arduin, Joel, F-74370 Metz-Tessy (FR); Renaud-Goud, Gilles, F-74960 Cran-Gevrier (FR)

(56) Documents cités:
- EP-A- 0 182 776
- EP-A- 0 437 172
- FR-A- 2 654 635
- FR-A- 2 654 636
- WO93/15797

## Description

L'invention concerne un dispositif interface entre une chaussure et un ski, notamment un ski alpin pour modifier la répartition naturelle de pression du ski sur sa surface de glisse.

Plus précisément, l'invention concerne un dispositif interface qui transforme la poussée verticale qu'au moins une partie de la chaussure exerce sur le ski en un moment de flexion qui tend à faire plonger vers la surface de glisse au moins une extrémité du ski.

De façon connue, une chaussure est retenue sur un ski par un élément de fixation avant et un élément de fixation arrière. Le ski, quant à lui, présente une certaine flexibilité, qui tient principalement à sa structure interne. Durant la pratique du ski, le ski fléchit suite aux sollicitations auxquelles il est soumis de la part du skieur, mais aussi de la part du terrain sur lequel il glisse. La flexion du ski peut être influencée par la réaction que les éléments de fixation exercent sur le ski. On peut également influencer la flexion du ski par un raidisseur de type statique, ou par des moyens qui agissent sur le ski de façon dynamique. L'invention concerne des dispositifs de type dynamique, c'est-à-dire qui sont capables de transformer, au cours de la glisse, au moins une partie des sollicitations de la chaussure en direction du ski en un moment de flexion qui tend à faire plonger une extrémité au moins du ski en direction de la neige.

Un tel dispositif a été décrit dans les demandes de brevet français non publiées n^{o} 91 10895, et n^{o} 91 15612, au nom de la demanderesse.

Ces dispositifs présentent un organe palpeur qui est mobile selon une direction verticale, et qui est apte à capter les sollicitations qu'une extrémité de la chaussure exerce en direction du ski au cours de la pratique de la glisse. Il comprend par ailleurs des moyens de liaison pour transformer ces sollicitations en une force orientée approximativement selon la direction longitudinale du ski. Un organe de transmission transmet cette force à l'une au moins des embases des éléments de fixation où elle génère un moment de flexion qui tend à faire plonger vers la neige l'extrémité du ski.

Pour ces dispositifs, la connexion de l'organe de transmission à l'embase de l'élément de fixation est une transmission directe, le plus souvent par articulation. Cette transmission donne de bons résultats, mais elle manque de souplesse, et également elle est réversible, c'est-à-dire que les sollicitations de flexion de ski, dues par exemple au terrain, peuvent être renvoyées vers les moyens de liaison et l'organe palpeur, ce qui n'est pas toujours souhaitable.

Un des buts de la présente invention est de proposer un dispositif qui remédie à cet inconvénient et qui propose une connexion plus souple entre l'organe de transmission et le ski.

Un autre but de l'invention est de proposer un dispositif interface qui exerce sur le ski une action limitée, en particulier dans le cas de fortes sollicitations de la chaussure en direction du ski.

Un autre but de l'invention est de proposer un dispositif qui réalise par ailleurs un amortissement ou un filtrage des vibrations qui peuvent se produire au niveau de l'une des extrémités du ski en évitant qu'elles soient renvoyées entièrement vers les moyens de liaison et l'organe palpeur.

D'autres buts et avantages de l'invention apparaîtront au cours de la description qui va suivre, cette description étant toutefois donnée à titre indicatif, et non limitatif.

Le dispositif interface entre une chaussure et un ski selon l'invention est défini selon les termes de la revendication 1. Des modes particuliers de cette invention sont donnés dans les revendications dépendantes 2 à 10.

L'invention sera mieux comprise en se référant à la description ci-dessous, ainsi qu'aux dessins en annexe qui en font partie intégrante.

La figure 1 est une vue schématique de côté d'un dispositif interface selon une première mise en oeuvre non limitative de l'invention.

La figure 2 est une vue schématique de côté, en coupe partielle, de la partie avant du dispositif interface représenté en figure 1.

La figure 3 est une vue de dessus, en coupe partielle, du dispositif représenté en figure 2.

La figure 4 est une vue semblable à la figure 2, dans une autre position de fonctionnement du dispositif interface.

La figure 5 est une vue de côté qui représente de façon schématique le dispositif interface selon une autre mise en oeuvre non limitative de l'invention.

La figure 6 est une vue de côté du dispositif de la figure 5, au niveau de l'élément de fixation avant.

La figure 7 représente le dispositif de la figure 6 dans une autre position de fonctionnement.

La figure 8 est une vue en perspective qui représente les différents éléments du dispositif interface de la figure 5, dans sa partie avant.

La figure 9 illustre une autre variante de réalisation du dispositif interface de la figure 5.

La figure 10 est une vue schématique de côté, en coupe partielle, d'une autre variante de réalisation.

La figure 11 est une vue de dessus du dispositif de la figure 9.

On a représenté dans la figure 1 la zone du patin d'un ski 1, sur laquelle est retenue une chaussure 2, entre un élément de fixation avant 3 et un élément de fixation arrière 4. Les éléments de fixation avant et arrière sont de tout type approprié. D'une manière connue, l'élément de fixation avant 3 présente un organe de retenue 5a porté par un corps 5, et une plaque de base 6 qui repose sur une embase 25, et par laquelle l'élément de fixation est assemblé au ski. La plaque de base 6 se prolonge vers l'arrière par une plaque d'appui 7 sur laquelle repose l'extrémité avant de la semelle de chaussure. Parallèlement, l'élément de fixation arrière 4 présente un organe de retenue 8, porté par un corps 9. De façon connue, le corps 9 est mobile le long d'une plaque de base 10, et la plaque de base 10 se prolonge vers l'avant par une plaque d'appui 11 sur laquelle repose l'extrémité arrière de la semelle de chaussure.

Le dispositif interface comprend un organe palpeur qui est apte à capter les sollicitations de la chaussure ou d'une partie de la chaussure en direction du ski et inversement les sollicitations du ski en direction de la chaussure. Dans la figure 1, l'organe palpeur est constitué par la plaque d'appui arrière 11, sur laquelle repose l'extrémité arrière de la semelle de chaussure. La plaque de base 10 de l'élément de fixation qui comprend la plaque d'appui arrière 11 est articulée en rotation, dans sa partie arrière, autour d'un axe 13 qui est porté par une embase 14 solidaire de la surface supérieure du ski. De cette façon, la plaque de base 10, et la plaque d'appui 11 qui joue le rôle de palpeur, sont mobiles autour de l'axe 13, et présentent un mouvement approximativement vertical. Naturellement, tout autre moyen pourrait convenir pour guider le palpeur 11 dans son mouvement selon une direction verticale.

Eventuellement, des moyens peuvent être prévus pour imiter vers le haut le mouvement de la plaque de base 10.

Le dispositif interface comprend par ailleurs des moyens de liaison qui transforment les sollicitations de la chaussure captées par le palpeur 11 en une force orientée de façon approximativement longitudinale. Dans la figure 1, les moyens de liaison sont représentés sous la forme d'un basculeur 16 à deux branches, l'une 17 approximativement verticale, et l'autre 18 approximativement horizontale et orientée vers l'arrière. Le basculeur 16 est articulé autour d'un axe transversal 19, situé dans la partie supérieure de sa branche verticale 17, et porté par l'embase 14. La plaque de base 10 est par ailleurs en appui contre la branche horizontale 18 du basculeur.

Un organe de transmission 21 est articulé au basculeur 16 autour d'un axe 23 situé à la jonction des deux branches 17 et 18, approximativement sous l'axe 19. L'organe de transmission s'étend en direction de l'élément de fixation avant 3. Il est apte à résister à une sollicitation de compression, et donc à transmettre vers l'élément de fixation 3 une force orientée selon une direction approximativement longitudinale qui lui serait appliquée par le basculeur 16.

Une sollicitation verticale de la chaussure sur le palpeur 11, schématisée par la flèche F, tend à provoquer une rotation du basculeur 16 autour de son axe 19, ce qui se traduit au niveau de l'organe de transmission 21 par une force orientée vers l'avant, que l'on a schématisée par la flèche P.

Naturellement, les moyens de liaison et l'organe de transmission qui viennent d'être décrits ne sont pas limitatifs pour l'invention, et tout autre moyen pourrait convenir. En particulier, on pourrait utiliser les moyens de liaison qui transforment les sollicitations de la chaussure à la fois en une force orientée vers l'avant, et une force orientée vers l'arrière du ski.

L'organe de transmission 21 est connecté, dans sa partie avant, à des moyens de flexion qui transforment la force longitudinale P en un moment de flexion qui tend à faire plonger l'extrémité avant du ski en direction de sa surface de glisse.

Ainsi que cela est visible dans les figures, l'élément de fixation avant 3 est assemblé au ski par l'intermédiaire d'une embase 25, qui s'étend approximativement sous la plaque de base 6 de l'élément de fixation. En particulier, l'embase 25 présente une partie arrière 26 qui est surélevée par rapport à la surface supérieure du ski, et à laquelle l'organe de liaison 21 est connecté, par exemple par le moyen d'un axe d'articulation transversal 27. Dans les figures, la partie arrière 26 de l'embase 25 se trouve en arrière de la plaque d'appui 7 de l'élément de fixation avant 3.

Ainsi, l'organe de transmission 21 transmet la force P à l'embase 25, dans une zone qui est surélevée par rapport à la surface supérieure du ski. L'embase génère alors sur le ski un moment de flexion qui tend à faire plonger l'extrémité avant du ski en direction de la surface de glisse, ce qui tend à améliorer de façon momentanée la conduite du ski sur la neige.

En se référant plus particulièrement aux figures 2 à 4, l'embase 25 comprend un élément fixe 30, qui s'étend au moins en partie sous la plaque de base 6 de l'élément de fixation avant 3, qui est assemblé au ski par tout moyen approprié, et par exemple par des vis. La plaque de base 6 de l'élément de fixation est assemblée à l'élément fixe 30 par tout moyen approprié, par exemple par des vis. ces vis peuvent traverser totalement l'élément fixe 30 pour réaliser son assemblage au ski, ou alors, la plaque de base et l'élément fixe peuvent être assemblés par des vis distinctes.

Dans le mode de réalisation illustré, l'élément fixe 30 présente, vu de dessus, une forme de U ouvert vers l'arrière, qui définit, dans sa partie centrale, un évidement 32.

L'embase 25 comprend par ailleurs un élément de transmission mobile 31, qui peut se déplacer librement selon une direction longitudinale. Dans l'exemple illustré, l'élément de transmission mobile 31 est emboîté sur l'élément fixe 30, et il se guide sur l'extérieur de cet élément pour n'avoir qu'un seul mouvement possible selon une direction longitudinale. L'organe de transmission 21 est relié à l'élément de transmission mobile 31 de l'embase 25 par l'axe d'articulation 27 précédemment décrit, qui est situé dans la partie arrière 26 de l'embase 25, c'est-à-dire de l'élément mobile 31.

L'embase 25 présente également un moyen de rappel élastique 33 qui s'oppose au mouvement de translation de l'élément de transmission 31 vers l'avant du ski. Dans l'exemple illustré, le moyen de rappel élastique 33 est constitué par une batterie de trois ressorts 35, 36 et 37, qui sont montés parallèlement à l'axe longitudinal défini par le ski. Les ressorts sont logés dans l'évidement 32 que présente l'élément fixe 30. Ils prennent appui par l'une de leurs extrémités contre l'élément fixe 30, et leur autre extrémité est sollicitée par les mouvements de l'élément de transmission 31 auquel les ressorts s'opposent en développant une force de rappel élastique. De préférence, les ressorts sont tarés, c'est-à-dire qu'ils sont précontraints et que leur longueur reste constante tant que la force appliquée par l'élément de transmission 31 ne dépasse pas une valeur prédéterminée de tarage. Tant que cette force est inférieure à la force prédéterminée, elle est transmise intégralement à l'embase 25 et elle génère, au niveau de l'embase, un moment de flexion sur l'extrémité avant du ski.

Si la force appliquée par l'élément de transmission 31 excède la force prédéterminée de tarage, une partie de cette force appliquée est absorbée par les ressorts de tarage. Ceci se produit lors de sollicitations élevées de la chaussure en direction du ski ou du ski en direction de la chaussure. De telles sollicitations provoquent une rotation du basculeur 16 et une translation de l'organe de transmission 21 sur une amplitude relativement importante. La compression des ressorts 35 à 37 permet d'absorber une partie de l'énergie engendrée par un tel déplacement, et évite que l'organe de transmission 21 soumette l'embase 25 à des contraintes très élevées et le ski à des moments de flexion excessifs. Elle évite aussi que le dispositif interface réagisse de façon excessive lorsque le ski est soumis de la part du terrain à des déformations brutales, des chocs notamment.

En d'autres termes, l'énergie qui naît avec les mouvements du palpeur sous l'action des sollicitations entre le ski et la chaussure est transmise à l'embase 25 par l'organe de transmission 21.

Jusqu'à une valeur prédéterminée correspondant à la précontrainte des ressorts, cette énergie est transmise à l'embase 25 qui se comporte comme un élément monobloc, et elle est transformée en une sollicitation à la flexion de l'extrémité avant du ski.

Au-delà de la valeur prédéterminée correspondant à la précontrainte des ressorts 35 à 37, cette énergie est en partie transformée en moment de flexion qui s'exerce sur la partie avant du ski, et en partie absorbée par les ressorts.

Le moment de flexion ainsi engendré tend à faire plonger l'extrémité avant du ski vers la neige, ce qui améliore la tenue sur la neige de la partie avant du ski lorsque le skieur porte son poids sur l'arrière.

Egalement, si l'extrémité avant du ski est soumise à une sollicitation de flexion qui modifie la cambrure du ski, cette sollicitation ramenée à la chaussure par le dispositif interface par l'intermédiaire des ressorts qui réalisent une sorte de filtrage. Une telle sollicitation de flexion ne remonte donc pas directement et entièrement vers la chaussure.

En se référant aux figures 2 à 4, les ressorts 35 à 37 sont montés dans une cartouche 38, qui est située dans le logement 32 que présente l'élément fixe 30. De préférence, la cartouche est interchangeable, de façon à pouvoir utiliser des ressorts présentant une précontrainte et une raideur différente.

De préférence, la cartouche 38 présente au repos une longueur prédéterminée. En se référant à la figure 3, la cartouche comprend une butée transversale 39, qui est en appui au fond du logement 32 contre l'élément fixe 30. La cartouche comprend également, du côté de l'élément mobile 31, un piston 40. Les ressorts sont situés entre la butée 39 et le piston 40, et de préférence ils sont guidés par des tiges longitudinales 44, 45 et 46. Dans l'exemple illustré, la tige centrale 46 est en fait un goujon, qui est vissé dans la butée transversale 39, et dont la tête retient le piston 40 et l'empêche de s'éloigner au-delà d'une distance prédéterminée par rapport à la butée transversale 39.

La cartouche 38 est simplement emboîtée entre l'élément fixe 30 et l'élément de transmission 31. Il est donc possible de démonter ces éléments pour extraire la cartouche et la remplacer par une autre, ou alors pour replacer la même cartouche, après avoir par exemple modifié ses caractéristiques. En effet, il est possible de modifier les caractéristiques de la cartouche en échangeant la butée transversale 39 par une autre butée d'épaisseur plus importante ou d'épaisseur moins importante. La précontrainte des ressorts est déterminée en effet par les paramètres propres aux différents ressorts utilisés, mais aussi par la distance qui sépare les deux faces en regard de la butée transversale 39 et du piston 40.

Dans l'ensemble illustré, il est aussi possible de régler la précontrainte de tarage des ressorts 35 à 37 en vissant le goujon 46. Ceci provoque un déplacement de la butée transversale 39 dans le sens d'une compression des ressorts 35 à 37. C'est alors l'extrémité du goujon 46 qui fait appui contre l'élément fixe 30. La longueur de la cartouche reste donc constante. L'orifice 47 de l'élément mobile 31 permet d'accéder à la tête du goujon 46.

On a obtenu de bons résultats avec une cartouche dont la force de précontrainte était comprise entre 0 et 350 kilogrammes-force, et de préférence entre 30 et 80 kilogrammes-force. Ces valeurs, naturellement, ne sont pas limitatives.

Dans le mode de réalisation illustré dans les figures, l'élément mobile 31 présente, au-dessus et en-dessous, des garnitures 48 et 49 destinées à favoriser son glissement.

La figure 4 représente la cartouche 38 qui est soumise de la part de l'organe de transmission 21 et de l'élément de transmission 31 à une force qui dépasse la force de précontrainte. L'élément de transmission a provoqué un déplacement du piston 40, en direction de la butée transversale 39, le long des tiges 44 à 46. Ceci a provoqué une compression des ressorts 35 à 37.

Dès que la sollicitation exercée par la chaussure disparaît, les ressorts 35 à 37 repoussent le piston, l'élément et l'organe de transmission vers leur position initiale.

On a représenté en figure 5 une variante de mise en oeuvre de l'invention. Selon cette variante, les moyens de flexion comprennent une plaque de transmission 50, qui est surélevée par rapport à la surface supérieure du ski, et qui est sensiblement parallèle à celle-ci. La plaque de transmission 50 est connectée à l'extrémité avant de l'organe de liaison 21 autour de l'axe transversal 27. Depuis cet axe 27, la plaque de transmission 50 s'étend sous la plaque de base 6 de l'élément de fixation 3, et elle se prolonge vers l'avant au-delà de la plaque de base 6 par une plate-forme 52. La plaque de transmission 50 peut coulisser librement par rapport à la plaque de base 6, ou l'embase 12 qui supporte cette plaque de base et qui assure l'assemblage de l'élément de fixation au ski. Cette embase sera décrite en détail ultérieurement.

Entre la plate-forme 52 et la surface supérieure du ski, un bloc de matériau déformable 53 est monté en sandwich. Le bloc 53 présente approximativement une forme parallélèpipédique, et il est assemblé par tout moyen approprié, notamment par collage à la plate-forme 52 d'une part, et à la surface supérieure du ski d'autre part.

Le bloc de matériau 53 est prévu pour travailler au cisaillement, dans le but notamment d'amortir les mouvements longitudinaux de la plate-forme 52 relativement au ski. Le bloc 53 agit comme un frein, c'est-à-dire qu'il offre une résistance aux mouvements relatifs de la plateforme 52 par rapport au ski. Par réaction, il transmet au ski sous la forme d'un moment de flexion la sollicitation qu'exerce sur lui la plateforme 52. De préférence, le bloc 53 présente également des qualités élastiques et des qualités d'amortissement selon une direction verticale, de façon à amortir les mouvements de vibration qui se produisent au niveau de l'extrémité avant du ski. Ainsi, les sollicitations entre la chaussure et le palpeur se traduisent par un mouvement vers l'avant de la plate-forme 52, ce mouvement étant transmis au ski au travers du bloc de matériau 53 qui est sollicité au cisaillement. Cette sollicitation au cisaillement induit sur l'avant du ski un moment de flexion qui tend à faire plonger l'extrémité avant du ski en direction de sa surface de glisse.

La figure 7 montre la partie avant du dispositif qui, en se translatant vers l'avant, sollicite le bloc 53 au cisaillement.

De préférence, une butée limite le déplacement vers l'avant de la plaque de transmission 50 de façon à ne pas solliciter de façon excessive le matériau 53 au cisaillement. Dans l'exemple illustré, cette butée est constituée par un rebord 50a de la plaque de transmission 50 qui vient prendre appui après une translation déterminée contre l'embase 12 de l'élément de fixation 3.

Inversement, si l'extrémité avant du ski est sollicitée à la flexion, notamment à cause du terrain sur lequel le ski glisse, cette sollicitation se traduit par une sollicitation à la compression du bloc 53, ainsi qu'une sollicitation à la flexion de la plate-forme 52. En tous les cas, cette sollicitation n'est pas renvoyée directement et entièrement vers le basculeur 16 par l'organe de transmission 21.

Pour faciliter le mouvement de retour vers l'arrière de la plaque de transmission 50, et le mouvement de rappel vers le haut du palpeur 11 à la suite d'une sollicitation au cisaillement du bloc 53, ou bien pour amortir le mouvement vers le bas du palpeur 11, tout moyen approprié, et par exemple un ressort 55 est placé entre la plaque de base 10 et l'embase 14 de l'élément de fixation arrière 4, de façon à exercer sur la plaque de base 10 une force de rappel élastique orientée vers le haut. Le ressort 55 pourrait être remplacé par un bloc de matériau amortissant de type viscoélastique, ou mis en parallèle avec un bloc amortissant.

On réalise ainsi un mouvement de suspension verticale de l'extrémité arrière de la chaussure qui contribue par ailleurs au confort du skieur.

Le matériau qui constitue le bloc 53 est de tout type approprié, et il présente de préférence des qualités d'amortissement de type viscoélastique. On a obtenu de bons résultats avec un matériau connu sous la dénomination commerciale "SORBOTANE". Le bloc présente de préférence des dimensions comprises entre 50 et 350 millimètres en longueur, et 3 à 30 millimètres en épaisseur. Naturellement, ces données ne sont pas limitatives dans le cadre de la présente invention, et ne sont données qu'à titre indicatif.

La figure 8 illustre l'embase 12 par laquelle la plaque de base 6 de l'élément de fixation avant 3 est assemblée au ski. Elle comprend une cale 58, qui est assemblée au ski par tout moyen approprié, et par exemple par des vis. La cale 58 est surmontée par deux pots latéraux 59 et 60, qui traversent l'épaisseur de la plaque au niveau de deux ouvertures latérales 61 et 62. Les plot latéraux 59, 60 sont destinés à supporter l'embase 6 de l'élément de fixation 3, et de préférence, leur dimension dans le sens de la longueur permet de positionner la plaque de base 6 à différents emplacements en fonction de la longueur de la semelle de chaussure.

Les plots latéraux 59 et 60 définissent entre eux une sorte de rainure, à l'intérieur de laquelle est guidée la partie de la plaque de transmission située entre les deux ouvertures 61 et 62. Les plot 59 et 60 présentent par ailleurs une longueur qui est inférieure à la longueur des ouvertures 61, 62 de la plaque de transmission 50, et une épaisseur qui est légèrement supérieure à celle de la plaque à ce niveau, de telle façon que la plaque de transmission 50 puisse coulisser librement selon une direction longitudinale, et qu'un mouvement transversal ou selon une direction verticale soit entravé.

Naturellement, ces moyens de support ne sont pas limitatifs, et tout autre moyen pourrait convenir, à partir du moment où la plaque de transmission 50 peut se déplacer librement au moins selon une direction longitudinale, pour solliciter le bloc 53 au cisaillement.

La figure 9 illustre une variante de réalisation selon laquelle l'élément de fixation avant 3 est assemblé au ski par l'intermédiaire d'une cale 68, qui se prolonge vers l'avant, sous le bloc de matériau 53, par une languette 69. Le bloc de matériau 53 est alors monté en sandwich entre la plate-forme 52 de la plaque de transmission et cette languette 69. Ce bloc est solidarisé à chacun de ces éléments par tout moyen approprié, et par exemple par collage. Eventuellement, la solidarisation de la languette 69 au ski est renforcée au moyen de vis 70. Cette disposition évite d'avoir à coller le bloc de matériau 53 à la surface supérieure du ski. Elle permet donc de monter facilement le dispositif interface sur le ski, et le cas échéant de le démonter sans endommager le ski.

La figure 10 représente une variante de réalisation, selon laquelle l'organe de transmission 21 est connecté à un élément de transmission 71, du même type que l'élément de transmission 31, mais qui se prolonge vers l'avant, au-delà de la plaque de base 6, par une plate-forme 72, du même type que la plateforme 52 précédente, surélevée par rapport à la surface supérieure du ski. Cette plate-forme 72 se déplace selon une direction longitudinale avec les mouvements de l'élément de transmission 71. Un bloc de matériau élastiquement déformable 73 est monté en sandwich entre la plate-forme 72 et la surface supérieure du ski. De préférence, ainsi que cela est illustré dans la figure, l'élément fixe 30 sur lequel repose la plaque de base 6, se prolonge vers l'avant par une languette 75, qui est plaquée contre la surface supérieure du ski, et le bloc 73 est monté en sandwich entre la plate-forme 72 et cette languette 75. Le bloc 73 est assemblé à ces deux éléments par tout moyen approprié, et par exemple par collage. Le matériau qui constitue le bloc 73 est choisi pour que ce bloc puisse travailler au cisaillement selon une direction longitudinale. Ce cisaillement est généré par le déplacement de l'élément de transmission 71, sous l'action d'une force supérieure à la force de précontrainte des ressorts que contient la cartouche 38. De préférence, le matériau qui constitue le bloc 73 présente par ailleurs des qualités d'amortissement selon une direction verticale. De cette façon, le bloc 73 permet d'amortir certaines vibrations qui se produisent au niveau de l'extrémité avant du ski, ou de ses mouvements de flexion au cours de la glisse.

Par exemple, il serait possible d'utiliser un bloc 73 réalisé en un matériau connu sous la dénomination commerciale "SORBOTANE", dont la longueur serait comprise entre 50 et 350 millimètres, et dont l'épaisseur serait supérieure à 5 millimètres. Ceci, naturellement, n'est pas limitatif pour l'invention.

Naturellement, la présente description n'est donnée qu'à titre indicatif, et l'on pourrait adopter d'autres mises en oeuvre de l'invention sans pour autant sortir du cadre de celle-ci.

En particulier, il serait possible d'équiper l'élément de fixation arrière d'un dispositif semblable que ce qui a été décrit relativement à l'élément de fixation avant.

Egalement, il va de soi que l'élément fixe 30 de l'embase 25 pourrait faire partie intégrante de l'élément de fixation 3, et constituer une pièce monobloc avec sa plaque de base 6.

Egalement il va de soi que l'embase 12 pourrait faire partie intégrante de l'élément de fixation avant 3, c'est-à-dire former une pièce monobloc avec la plaque de base 6. En outre, l'assemblage de l'élément de fixation 3 au ski pourrait être réalisé par un jeu de vis unique qui traversent la plaque de base 6 et l'embase 12.

Egalement, il va de soi que l'extrémité arrière du ski pourrait être équipée d'une plaque de transmission, et d'un bloc de matériau élastiquement déformable du même type que la plaque 50 et que le bloc 33.

Egalement, le bloc de matériau déformable 53, 73, assemblé par chacune de ses faces à la plateforme 52, 72, et au ski ou à la languette 69 solidaire du ski pourrait être remplacé par une couche de colle du type qui ne durcit pas et qui présente une élasticité importante avant rupture.

## Revendications

1. Dispositif interface entre une chaussure et un ski, destiné à modifier la répartition naturelle du ski sur sa surface de glisse, comprenant
- un organe palpeur (11) mobile verticalement prévu pour supporter une partie de la semelle de chaussure et pour capter les sollicitations entre cette partie de la semelle de chaussure et le ski,
- un basculeur de liaison (16) relié à l'organe palpeur prévu pour transformer les sollicitations perçues par le palpeur en une force orientée selon une direction sensiblement longitudinale,
- un organe de transmission (21) relié au basculeur de liaison, apte à résister à la compression, et prévu pour transmettre en direction d'au moins une extrémité du ski ladite force orientée selon une direction sensiblement longitudinale,
- une embase (25) destinée à être solidarisée au ski, et présentant une partie surélevée (26) à laquelle l'organe de transmission est relié, et qui est prévue pour recevoir ladite force orientée selon une direction sensiblement longitudinale,
l'embase (25) comprenant un élément fixe (30, 69) prévu pour être solidarisé au ski, ainsi qu'un élément de transmission mobile (31, 50, 71) prévu pour se déplacer librement selon une direction longitudinale relativement à l'élément fixe et présentant la partie surélevée (26), un élément déformable élastiquement (38, 53, 73) étant intercalé entre l'élément fixe et l'élément mobile de transmission.

2. Dispositif selon la revendication 1, caractérisé par le fait que l'élément déformable élastiquement (38) comprend au moins un ressort (35, 36, 37) prenant appui à l'une de ses extrémités contre un élément fixe (30) de l'embase (25), et à l'autre extrémité contre l'élément de transmission mobile (31, 71).

3. Dispositif selon la revendication 2, caractérisé par le fait que le(s) ressort(s) (35, 36, 37) est(sont) taré(s) en précontrainte, et que l'élément de liaison mobile (31, 71) ne se déplace relativement à l'élément fixe (30) que lorsque la force qui lui est transmise est supérieure à la force de tarage du(des) ressort(s).

4. Dispositif selon la revendication 3, caractérisé par le fait que la force de tarage du moyen élastique est comprise entre 30 et 80 kilogrammes-force.

5. Dispositif selon la revendication 1, caractérisé par le fait que l'embase (25) de l'élément de fixation présente un élément fixe (30) qui est prévu pour supporter un élément de fixation (3), un élément de transmission mobile (31) qui coulisse selon une direction longitudinale par rapport à l'élément fixe, et une cartouche d'énergie (38) qui est située dans un logement (32) de l'élément fixe (30), et qui s'oppose élastiquement au mouvement de l'élément de transmission mobile (31) en direction de l'élément fixe (30).

6. Dispositif selon la revendication 1, caractérisé par le fait que l'élément de transmission mobile (50, 71) se prolonge par une plate-forme (52, 72) surélevée par rapport à la surface supérieure du ski, et qu'un bloc de matériau déformable (53, 73) est assemblé à la plate-forme (52, 72) et est prévu pour être monté en sandwich entre la plate-forme (52, 72) et la surface supérieure du ski.

7. Dispositif selon la revendication 6, caractérisé par le fait que le bloc de matériau élastiquement déformable (53, 73) est prévu pour travailler au cisaillement selon une direction longitudinale.

8. Dispositif selon la revendication 7, caractérisé par le fait que l'élément fixe (30) de l'embase (25) se prolonge sous la plate-forme (52) par une languette (69) plaquée contre la surface supérieure du ski et que le bloc de matériau élastiquement déformable (53) est intercalé entre la plate-forme (52) et la languette (69).

9. Dispositif selon la revendication 7, caractérisé par le fait que le bloc de matériau élastiquement déformable (53, 73) s'étend sur une longueur de 50 à 300 millimètres.

10. Dispositif selon la revendication 1, caractérisé par le fait que l'élément déformable élastiquement comprend au moins un ressort (38) et un bloc de matériau déformable (73) sollicités simultanément par un élément de transmission mobile (71).

## Claims

1. Interface device between a boot and a ski, intended to modify the natural distribution of the ski on its sliding surface, comprising:
a vertically movable sensor element (11) provided to support a portion of the sole of the boot and to absorb stresses between this portion of the boot and the ski,
a connective rocking lever (16) connected to the sensor element provided for transforming the stresses absorbed by the sensor into a force directed in a substantially longitudinal direction,
a transmission element (21) connected to the connecting rocking lever, suitable for resisting compression, and provided to transmit the said force in the direction of at least one end of the ski in a substantially longitudinal direction,
a base (25) intended to be attached to the ski, and having an elevated portion (26) to which the transmission element is connected, and which is provided to receive the said force oriented in a substantially longitudinal direction,
the base (25) comprising a stationary element (30, 69) provided to be attached to the ski, as well as a movable transmission element (31, 50, 71) provided to be freely displaced in a longitudinal direction relative to the stationary element and presenting the elevated portion (26), an elastically deformable element (38, 53, 73) being intercalated between the stationary element and the movable transmission element.

2. Device according to claim 1, characterized by the fact that the elastically deformable element (38) comprises at least one spring (35, 36, 37) resting, at one of its ends, against a stationary element (30) of the base (25), and at the other end against the movable transmission element (31, 71).

3. Device according to claim 2, characterized by the fact that the spring(s) (35, 36, and 37) are calibrated for pre-stress and that the movable element (31, 71) is displaced in relation to the stationary element (30) only when the force transmitted to it is greater than the calibrated force of the spring(s).

4. Device according to claim 3, characterized by the fact that the calibrated force of the elastic means is between 30 and 80 kilograms of force.

5. Device according to claim 1, characterized by the fact that the base (25) of the binding incorporates a stationary element (30) which is provided to support a binding element (3), a movable transmission element (31) which slides longitudinally in relation to the stationary element, and an energy cartridge (38) which is positioned in a recess (32) in the stationary element (30) and which elastically opposes the movement of the movable transmission element (31) in the direction of the stationary element (30).

6. Device according to claim 1, characterized by the fact that the movable transmission element (50, 71) is extended by a platform (52, 72) raised off the upper ski surface, and that a block of deformable material (53, 73) is assembled with the platform (52, 72) and is provided to be mounted in a sandwich configuration between the platform (52, 72) and the upper ski surface.

7. Device according to claim 6, characterized by the fact that the block of elastically-deformable material (53, 73) is provided so as to work under longitudinal shear action.

8. Device according to claim 7, characterized by the fact that the stationary element (30) of the base (25) is extended beneath the platform (52) by a tongue (69) pressed against the upper ski surface and that the block of elastically deformable material (53) is inserted between the platform (52) and the tongue (69).

9. Device according to claim 7, characterized by the fact that the block of elastically deformable material (53, 73) extends over a length of 50 to 300 millimeters.

10. Device according to claim 1, characterized by the fact that the elastically deformable element comprises at least one spring (38) and a block of deformable material (73) subjected simultaneously to stress by a movable transmission element (71).

## Patentansprüche

1. Übergangsvorrichtung zwischen einem Schuh und einem Ski, die dazu bestimmt ist, die natürliche Verteilung des Ski auf der Gleitoberfläche zu ändern, die aufweist:
- eine vertikal bewegliche Fühlereinrichtung (11), die vorgesehen ist, um einen Teil der Sohle des Schuhes zu tragen und um die Beanspruchungen zwischen diesem Teil der Sohle des Schuhes und dem Ski zu erfassen,
- eine Verbindungskippvorrichtung (16), die mit der Fühlereinrichtung verbunden ist, die vorgesehen ist, um die durch den Fühler erfaßten Beanspruchungen in eine Kraft zu übertragen, die gemäß einer im wesentlichen longitudinalen Richtung orientiert ist,
- eine Übertragungseinrichtung (21), die mit der Verbindungskippvorrichtung verbunden ist und die in der Lage ist, der Kompression zu widerstehen und die vorgesehen ist, um in Richtung von zumindest einem Ende des Ski die Kraft zu übertragen, die gemaß einer im wesentlichen longitudinalen Richtung orientiert ist,
- eine Basis (25), die dazu bestimmt ist, fest mit dem Ski verbunden zu sein und die einen erhöhten Abschnitt (26) aufweist, mit dem die Übertragungseinrichtung verbunden ist und der dazu vorgesehen ist, die Kraft aufzunehmen, die gemäß einer im wesentlichen longitudinalen Richtung orientiert ist,
wobei die Basis (25) ein festes Element (30, 69) aufweist, das dazu vorgesehen ist, fest mit dem Ski verbunden zu sein sowie ein bewegliches Übertragungselement (31, 50, 71), das vorgesehen ist, daß es sich frei gemäß einer longitudinalen Richtung relativ zu dem festen Element verschiebt und den erhöhten Abschnitt (26) aufweist, wobei ein elastisch deformierbares Element (38, 53, 73) zwischen dem festen Element und dem beweglichen Übertragungselement zwischengelegt ist.

2. Vorrichtung gemäß Anspruch 1, dadurch gekennzeichnet, daß das elastisch deformierbare Element (38) zumindest eine Feder (35, 36, 37) aufweist, die sich mit einem ihrer Enden gegen ein festes Element (30) der Basis (25) abstützt und mit dem anderen Ende gegen das bewegliche Übertragungselement (31, 71).

3. Vorrichtung gemäß Anspruch 2, dadurch gekennzeichnet, daß die Feder(n) (35, 36, 37) in Vorspannung geeicht ist (sind) und daß das bewegliche Verbindungselement (31, 71) sich nur dann relativ zu dem festen Element (30) verschiebt, wenn die Kraft, die an es übertragen wird, größer als die Eichkraft der Feder(n) ist.

4. Vorrichtung gemäß Anspruch 3, dadurch gekennzeichnet, daß die Eichkraft der elastischen Einrichtung zwischen 30 und 80 kg beträgt.

5. Vorrichtung gemäß Anspruch 1, dadurch gekennzeichnet, daß die Basis (25) des Bindungselementes ein festes Element (30) aufweist, das vorgesehen ist, um ein Bindungselement (3), ein bewegliches Übertragungselement (31), das gemäß einer longitudinalen Richtung bezüglich dem festen Element gleitet, und eine Energiekartusche (38) zu tragen, die sich in einer Aufnahme (32) des festen Elementes (30) befindet und die sich elastisch der Bewegung des beweglichen Übertragungselementes (31) in Richtung des festen Elementes (30) widersetzt.

6. Vorrichtung gemäß Anspruch 1, dadurch gekennzeichnet, daß das bewegliche Übertragungselement (50, 71) sich durch eine Plattform (52, 72) verlängert, die bezüglich der oberen Oberfläche des Ski erhöht ist und daß ein Block aus deformierbarem Material (53, 73) an der Plattform (52, 72) montiert ist und dazu vorgesehen ist, daß er sandwichartig zwischen der Plattform (52, 72) und der oberen Oberfläche des Ski montiert wird.

7. Vorrichtung gemäß Anspruch 6, dadurch gekennzeichnet, daß der Block aus elastisch deformierbarem Material (53, 73) vorgesehen ist, um gegen Abscherung gemäß einer longitudinalen Richtung zu arbeiten.

8. Vorrichtung gemäß Anspruch 7, dadurch gekennzeichnet, daß das feste Element (30) der Basis (25) sich unter der Plattform (52) durch eine Zunge (69) verlängert, die gegen die obere Oberfläche des Ski gedrückt ist, und daß der Block aus elastisch deformierbarem Material (53) zwischen die Plattform (52) und die Zunge (69) gelegt ist.

9. Vorrichtung gemäß Anspruch 7, dadurch gekennzeichnet, daß der Block aus elastisch deformierbarem Material (53, 73) sich über eine Länge von 50 bis 300 mm erstreckt.

10. Vorrichtung gemäß Anspruch 1, dadurch gekennzeichnet, daß das elastisch deformierbare Element zumindest eine Feder (38) und einen Block aus deformierbarem Material (73) aufweist, die gleichzeitig durch ein bewegliches Übertragungselement (71) beansprucht sind.
